# EUROPÄISCHE PATENTSCHRIFT

(11) **EP 0 292 681 B1**
(45) Veröffentlichungstag und Bekanntmachung des Hinweises auf die Patenterteilung: **20.06.1990**
(21) Anmeldenummer: 88105689.9
(22) Anmeldetag: 09.04.1988
(51) Int. Cl.: B27B 3/38

(54) **Gattersägenangel**
Gang saw buckle
Chape de suspension de scie alternative

(30) Priorität: 23.05.1987 DE 8707454 U
(43) Veröffentlichungstag der Anmeldung: 30.11.1988
(73) Patentinhaber: Firma F. A. Schmahl jr., D-5600 Wuppertal 12 (DE)
(72) Erfinder: Ferchland, Werner, D-5600 Wuppertal 12 (DE)
(74) Vertreter: Rieder, Hans-Joachim, Dr.

(56) Entgegenhaltungen:
- DE-A- 3 121 109
- DE-B- 2 121 558
- DE-C- 3 312 662

## Beschreibung

Die Erfindung betrifft eine Gattersägenangel gemäß Oberbegriff des Patentanspruches 1.

Eine Gattersägenangel dieser Art ist durch die DE-PS 33 12 662 bekannt. Dort ist der Vorsprung von zwei in Einschubrichtung beabstandeten Köpfen von Schrauben gebildet. Wird die Abstandslehre nicht sorgfältig genug zugeordnet, in dem beispielsweise der eine Schraubkopf noch freiliegt, kann es passieren, daß die Abstandslehre um den anderen Schraubkopf schwenkt und in eine Hanglage tritt. In diesem Falle kommt es nicht zu der gewünschten optimalen Breitenabstützung der Gattersägenangel. Die Parallelität der Sägeblätter ist dann gefährdet.

Aufgabe der Erfindung ist es, eine gattungsgemäße Gattersägenangel mit baulich einfachen Mitteln zuordnungssicherer auszubilden.

Gelöst ist diese Aufgabe durch die im Anspruch 1 angegebene Erfindung.

Die Unteransprüche sind vorteilhafte Weiterbildungen der erfindungsgemäßen Gattersägenangel.

Zufolge solcher Ausgestaltung ist eine im Hinblick auf die Abstandslehren-Zuordnung gebrauchssicherer Ausgestaltung realisiert. Es kann nicht zu einem der Hanglast folgenden Umschwenken der querriegelartigen Abstandslehre kommen. Selbst bei nicht vollständig durchgeführten Einschub behält diese Element seine Querausrichtung bei. Die Mittel sind einfach und zweckmäßig, indem der Vorsprung mindestens eine in Schubrichtung verlaufende, eine Drehsicherung bildende Flanke aufweist. Der entsprechend unrunde Querschnitt des Vorsprunges kann variieren, wenn bloß die Endabschnitte der tragenden Flankenabschnitte in einem größeren Abstand zueinander liegen als die Breite der Aufnahme-Längsnut beträgt. Eine vorteilhafte Ausgestaltung erweist sich darin, daß der Vorsprung als Platte mit zwei in Einschubrichtung verlaufenden, parallelen Flanken ausgebildet ist. Die parallelen Flanken begünstigen die Gleitführung. Im Grunde genügt schon ein recht kurzer Vorsprung. Entsprechend braucht keine zu lange Tasche zur Bildung der Längsnut gefräßt oder geformt zu werden, wenn weiter in der Weise vorgegangen wird, daß der Vorsprung von einer Stirnseite der Abstandlehre ausgeht und sich nur über einen Teilbereich der Länge der Abstandslehre erstreckt und daß die Längsnut der Länge des Vorsprunges angepasst ist. In letzterem Falle ergibt sich so auch eine definierte Einschubbegrenzung. Eine zentrierend wirkende Einschubhilfe liegt darin, daß die der Stirnseite abgewandte Rückseite des Vorsprunges in konvexem Bogen verläuft. Die Rundung lenkt den Vorsprung ein. Auch dieser Abschnitt läßt sich noch für die tragende Zuordnung nutzen, indem die Rückseite eine Fortführung der hinterschnittenen Flanken bildet. Endlich bringt die Erfindung noch in Vorschlag, daß die hinterschnittene Längsnut ein Schwalbenschwanz-Profil besitzt.

Der Gegenstand der Erfindung ist nachstehend anhand eines zeichnerisch veranschaulichten Ausführungsbeispieles näher erläutert.

### Es zeigt

Fig.. 1 in Stirnansicht mehrere Gattersägenangeln mit Gattersägenblättern unter Zwischenschaltung von Abstandslehren,
Fig. 2 eine der Fig. 1 entsprechende Darstellung mit beigefassten Zwischenlehren,
Fig. 3 eine Gattersägenangel in perspektivischer Darstellung partiell aufgebrochen und
Fig. 4 die rechts benachbarte, noch nicht eingeschobene Abstandslehre, ebenfalls in perspektivischer Wiedergabe, aus Platzgründen teilweise weggebrochen.

Beim dargestellten Ausführungsbeispiel sind nur die oberen Gattersägenangeln wiedergegeben; die unteren entsprechen den oberen.

Die an den Enden 1' eines Gattersägenblattes 1 angreifenden Gattersägenangeln 2 weisen je einen Angelkasten 3 auf. Letzterer setzt sich in einen vertikalen Schaft 4 fort, der mit nicht näher dargestellten Spannmitteln zur Festlegung des Gattersägenblattes 1 im Gatterrahmen dient.

Im Bereich der Sägenblattenden 1_{'} sind beiderseits höhengleich liegende, quer zur Blattlänge ausgerichtete Leisten 5 befestigt. Es kann sich um eine Schraub- oder Nietverbindung handeln. Zweckmäßig wird jedoch auf eine Schraubverbindung zurückgegriffen. Die in ihrer Länge etwa der Restbreite eines maximal heruntergeschärften Gattersägenblattes 1 entsprechenden Leisten 5 lassen sich bei entsprechender Lochung schrittweise in Richtung der Sägeblatt-Rückkante versetzen.

Um die Einstecktiefe des leistenbewehrten Gattersägenblattes zu begrenzen, kann der Gattersägen-Angelkasten 3 am Ende des vertikalen Sägendurchtrittsspaltes 6 einen Anschlag 7 auf weisen. Gegen diesen tritt dann die in Einschubrichtung x (vergleiche Figur 3) liegende Stirnfläche der einen der paarig angeordneten Leisten 5.

Während der dem Schaft 4 zugewandte Bereich des Angelkastens 3 eine Breite aufweist, die etwa der Länge der Leisten 5 entspricht, ist die dem Gattersägenblatt 1 zugewandte Zone verbreitert. Die Verbreiterung erstreckt sich in Richtung der Sägeblatt-Rückkante. Sie bildet flügelartige Vorsprünge. Von ihrer Verbreiterungsstufe 8 geht der Vertikal ausgerichtete Anschlag 7 aus.

Wie der Zeichnung entnehmbar, bilden die Leisten 5 dem Schnittgut zugewandte Stützflächen 5_{'}. Sie sind hinterschnitten und wirken mit entsprechend abgeschrägten Stützschultern 3' des Angelkastens 3 zusammen. Auf diese Weise wird einer bei Überlast möglicherweise auftretenden Abspreiztendenz der den Angelkasten 3 bildenden Seitenwände 9 entgegengewirkt. Vielmehr tritt eine dieser Seitenwände 9 unter Belastung zusammenziehende Kraftkomponente auf.

Zur Festlegung der gewünschten Bohlen- bzw. Brettdicke werden zwischen den einzelnen Sägeblättern 1 Abstandlehren L angeordnet. Letztere bestehen je aus zwei gleich großen, lang rechteckigen Kopfplatten 10, die über einen Hohlraum aufweisende oder auch massiv gestaltete Distanzbolzen 11 verbunden sind. Es ist eine schweißtechnische Verbindung angewandt. Die Distanzbolzen 11 sitzen in den Endzonen der kongruenten Kopfplatten 10.

Die Zuordnung der Abstandslehren L erfolgt im Wege der horizontalen Steckzuordnung, und zwar in Art eines formschlüssigen Eingriffs. Hierzu geht von der einen planen Breitfläche der Kopfplatte 10 ein Vorsprung V aus. Dieser wird also ebenfalls in Einschubrichtung dem Angelkasten 3 zugeordnet, und zwar auf der Außenseite desselben, wozu der Angelkasten eine entsprechende Aufnahme A formt.

Der Vorsprung V besitzt mindestens eine in Einschubrichtung x verlaufende, eine Drehsicherung bildende Flanke 12. Beim dargestellten Ausführungsbeispiel ist diesbezüglich so vorgegangen, daß der Vorsprung V als Platte 13 ausgebildet ist, welche zwei in Einschubrichtung x verlaufende, parallele Flanken 12 formt. Die vorsprungbildende Platte 13 ist, in Einschubrichtung x gemessen, länger als die in der Vertikalen gemessene Breite der Platte. Die Längenerstreckung fällt mit der der langrechteckigen Kopfplatte 10 zusammen. Es ist eine symmetrische Zuordnung gewählt, so daß sowohl oberhalb als auch unterhalb der Flanken 12 ein gleich großes Stützfeld zur korrespondierenden planen Seitenwand 9 des Angelkastens 3 vorliegt.

Die Aufnahme A ist als hinterschnittene Längsnut realisiert. Die hinterschnittene Längsnut bildet eine Art Schwalben schwanz-Profil. Die Nutflanken der Aufnahme A tragen das Bezugszeichen 14.

Die Platte 13 respektive der Vorsprung V geht von der der Einschubrichtung abgewandten Stirnseite 10' der Abstandlehre L aus; sie erstreckt glich nur über einen Teilbereich der in dieser Richtung gemessenen Länge der Abstandsleere L. Das Verhältnis liegt bei etwa eins zu vier. Die Zuordnung wird also unter Durchlaufen eines recht kurzen Schubweges erreicht. Die Aufnahme A ist in ihrer Länge auf die des Vorsprunges V abgestimmt.

Die der besagten Stirnseite 10' der Abstandslehre L abgewandte Rückseite 13' des Vorsprunges V verläuft in konvexem Bogen. Es ist ein kreisbogenförmiger Verlauf gewählt. Eine entsprechend konkave Ausrundung besitzt das innere Ende der korrespondierenden Längsnut. Um auch die Rückseite 13' des Vorsprunges V in eine tragende Hintergriffzone umzusetzen, bildet die Rückseite 13' eine Fortführung der hinterschnittenen Flanken 12. Die Aufnahmen-Ausrundung ist mit 14_{'} bezeichnet..

Die andere Kopfplatte 10 weist an gleicher Stelle auf der Außenseite eine Aufnahme A' auf, die exakt der (A) des Angelkastens 3 entspricht. Sinn und Zweck dieser Ausgestaltung ist es, auf der Außenfläche der anderen Kopfplatte 10 der Abstandslehre weitere Abstandslehren A anzuordnen bzw. Zusatzlehren ZL beizuschlagen. Solche Zusatzlehren ZL sind in Fig. 2 wiedergegeben. Sie sind unterschiedlichster Dicke und erlauben eine weitere Variation der Schnittdicke.

Der Vorsprung V der Zusatzlehren ZL weist insofern ebenfalls eine in Einschubrichtung X verlaufende, eine Drehsicherung bildende Flanke 12 bzw. zwei parallele Flanken 12 auf.

Eine Umkehrung der Mittel ist insofern denkbar, als der Vorsprung am Angelkasten sitzen kann und die korrespondiere Längsnut, d.h. die Aufnahme A' der anderen Kopfplatte der Abstandslehre L genutzt wird.

## Patentansprüche

1. Gattersägenangel mit mindestens an einer Seitenwand angeordneter Aufnahme für eine seitwärts vorstehende, sich auf der Seitenwand abstützende Abstandslehre, wobei die Aufnahme von einer hinterschnittenen Längsnut an der Seitenwand des Angelkastens gebildet ist, in welche ein an der Abstützfläche der Abstandslehre vorstehender Vorsprung formschlüssig eingeschoben ist, dadurch gekennzeichnet, daß der Vorsprung (V) mindestens eine in Einschubrichtung (x) verlaufende, eine Drehsicherung bildende Flanke (12) aufweist.

2. Gattersägenangel nach Anspruch 1, dadurch gekennzeichnet, daß der Vorsprung (V) als Platte (13) mit zwei in Einschubrichtung (x) verlaufenden, parallelen Flanken (12) ausgebildet ist.

3. Gattersägenangel, nach einem oder mehreren -der vorhergehenden Ansprüche, dadurch gekennzeichnet, daß der Vorsprung (V) von einer Stirnseite (10' ) der Abstandslehre (L) ausgeht und sich nur über einen Teilbereich der Länge der Abstandslehre (L) erstreckt, und daß die Längsnut der Länge des Vorsprunges (V) angepasst ist.

4. Gattersägenangel nach einem oder mehreren der vorhergehenden Ansprüche, dadurch gekennzeichnet, daß die der Stirnseite (10') abgewandte Rückseite (13') des Vorsprunges (V) in konvexem Bogen verläuft.

5. Gattersägenangel nach einem oder mehreren der vorhergehenden Ansprüche, dadurch gekennzeichnet, daß die Rückseite (13') eine Fortführung der hinterschnittenen Flanken (12) bildet.

6. Gattersägenangel nach einem oder mehreren der vorhergehenden Ansprüche, dadurch .gekennzeichnet, daß die hinterschnittene Längsnut ein Schwalbenschwanz-Profil besitzt.

## Claims

1. Gang saw buckle comprising a receptacle, arranged at least on one side wall, for a laterally protruding spacer gauge supported on the side wall, the receptacle being formed by an undercut longitudinal groove on the side wall of the buckle box, into which longitudinal groove a projection protruding on the supporting surface of the spacer gauge is pushed in a positive-locking manner, characterized in that the projection (V) has at least one flank (12) running in the push-in direction (x) and forming an anti-rotation lock.

2. Gang saw buckle according to Claim 1, characterized in that the projection (V) is designed as a plate (13) having two parallel flanks (12) running in the push-in direction (x).

3. Gang saw buckle according to one or more of the preceding claims, characterized in that the projection (V) starts from a front face (10') of the spacer gauge (L) and extends only over a partial area of the length of the spacer gauge (L), and in that the longitudinal groove is adapted to the length of the projection (V).

4. Gang saw buckle according to one or more of the preceding claims, characterized in that the rear side (13') of the projection (V) remote from the front face (10') runs in a convex curve.

5. Gang saw buckle according to one or more of the preceding claims, characterized in that the rear side (13') forms a continuation of the undercut flanks (12).

6. Gang saw buckle according to one or more of the preceding claims, characterized in that the undercut longitudinal groove has a dovetail profile.

## Revendications

1. Chape de suspension de scie alternative comportant au moins un logement disposé sur une paroi latérale et destiné à un gabarit d'écartement qui présente une partie latérale en saillie qui s'appuie sur la paroi latérale, le logement étant formé par une gorge longitudinale en contre-dépouille située sur la paroi latérale du boîtier de chape, dans laquelle une partie saillante est située sur la surface d'appui du gabarit d'écatement enfilée en formant un assemblage géométrique, caractérisé par le fait que la partie en saillie (V) présente au moins un flanc (12) constituant un moyen de blocage en rotation et disposé dans le sens d'enfilage (x).

2. Chape de suspension de scie alternative selon la revendication 1, caractérisé par le fait que la partie en saillie (V) a la forme d'une plaque (13) comportant deux flancs parallèles (12) disposés dans le sens d'enfilage (x).

3. Chape de suspension de scie alternative selon une ou plusieurs des revendications précédentes, caractérisée par le fait que la partie en saillie (V) part d'un côté frontal (10') du gabarit d'écartement (L) et ne s'étend que sur une partie de la longueur de celui-ci et par le fait que la gorge longitudinale est adaptée à la longueur de la partie en saillie (V).

4. Chape de suspension de scie alternative selon une ou plusieurs des revendications précédentes, caractérisée par le fait que le côté arrière (13') de la partie saillante (V) situé à l'opposé du côté frontal (10') à une forme courbe convexe.

5. Chape de suspension de scie alternative selon une ou plusieurs des revendications précédentes, caractérisée par le fait que le côté arrière (13') forme un prolongement des flancs (12) en contre-dépouille.

6. Chape de suspension de scie alternative selon une ou plusieurs des revendications précédentes caractérisée par le fait que la gorge longitudinale a un profil en queue-d'aronde.
